# FASCICULE DE BREVET EUROPEEN

(11) **EP 2 427 274 B1**
(45) Date de publication et mention de la délivrance du brevet: **17.04.2013**
(21) Numéro de dépôt: 10727081.1
(22) Date de dépôt: 03.05.2010
(51) Int. Cl.: B05B 11/00

(54) **DISPOSITIF DE FIXATION POUR FIXER UNE POMPE SUR UN COL DE RESERVOIR**
ANBRINGVORRICHTUNG ZUM ANBRINGEN EINER PUMPE AN EINEM TANKSTUTZEN
ATTACHMENT DEVICE FOR ATTACHING A PUMP ONTO A TANK NECK

(30) Priorité: 06.05.2009 FR 0953018
(43) Date de publication de la demande: 14.03.2012
(73) Titulaire: Aptar France SAS, 27110 Le Neubourg (FR)
(72) Inventeur: BERANGER, Stéphane, F-27400 Surtauville (FR); POULIAUDE, Florent, F-27370 Fouqueville (FR)
(74) Mandataire: CAPRI
(86) Numéro de dépôt international: PCT/FR2010/050835
(87) Numéro de publication internationale: WO 2010/128237

(56) Documents cités:
- EP-A2- 0 704 251
- US-A1- 2001 048 003
- US-B1- 6 253 941

## Description

La présente invention concerne un dispositif de fixation pour fixer un organe de distribution, tel qu'une pompe ou une valve, sur le col d'un réservoir. Ce type de dispositif de fixation est fréquemment utilisé pour fixer des pompes ou des valves sur des réservoirs dans les domaines de la parfumerie, de la cosmétique ou encore de la pharmacie. D'autres domaines techniques peuvent également utilisés de tels dispositifs de fixation.

Un type particulier de dispositif de fixation met en oeuvre une bague de fixation et une frette qui s'étend en position finale de montage autour de la bague avec un serrage radial. La bague de fixation comprend des moyens de réception pour recevoir fixement la pompe ou la valve, un plateau annulaire destiné à exercer une pression axiale sur le col du réservoir et une jupe d'accrochage qui s'étend vers le bas à partir du plateau, cette jupe comprenant des moyens d'accrochage pour réaliser un accrochage autour du col de réservoir.

Dans certains cas, la frette a pour fonction de bloquer les moyens d'accrochage de la bague autour du col du réservoir. Le blocage est effectué en empêchant la bague de se déformer radialement vers l'extérieur. Dans d'autres cas, la frette n'a qu'une fonction esthétique en masquant partiellement ou complètement la bague de fixation.

Dans tous les cas, il est nécessaire que la frette soit solidement maintenue sur la bague. En effet, le manque de tenue de la frette sur la bague est un problème récurrent dans ce type de dispositif de fixation à bague et frette, et de nombreuses solutions dans l'art antérieur ont déjà été proposées afin de le pallier. Généralement, on essaie de réaliser des profils d'accrochage au niveau de la paroi interne de la frette sous la forme de profils en creux ou en saillie. Etant donné que la bague de fixation est très généralement réalisée en plastique et la frette en métal, on se sert des qualités de fluage plastique de la bague de fixation pour fluer autour et/ou dans les profils formés sur la paroi interne de la frette. Dans l'art antérieur, on connaît les documents EP-0 704 251 et US-6 253 941 qui proposent de telles solutions.

Cependant, les solutions mettant en oeuvre des profils au niveau de la frette nécessitent un usinage particulier de la frette qui augmente considérablement son coût.

La présente invention a pour but de surmonter les inconvénients précités de l'art antérieur en définissant un dispositif de fixation dont la frette est extrêmement simple, et dont la bague est réalisée avec des techniques de moulage conventionnelles bien connues. Selon l'invention, la bague est réalisée en deux matériaux plastiques différents, à savoir un premier matériau sensiblement dur et un second matériau souple qui est plus souple que le premier matériau. Avantageusement, le second matériau souple vient en contact avec la frette. Ainsi, on se sert des caractéristiques de déformation souple du second matériau souple pour augmenter la qualité du contact entre la bague et la frette. Le second matériau souple se déforme plus facilement, et va donc venir en contact intime de la frette sur une surface étendue, ce qui augmente considérablement le serrage radial permettant de maintenir solidement la frette sur la bague. D'autre part, on se sert des caractéristiques de dureté ou rigidité du premier matériau sensiblement dur pour recevoir fixement et solidement la pompe ou la valve dans les moyens de réception et pour fixer solidement les moyens d'accrochage sur le col du réservoir. Par conséquent, cette bague de fixation bi-matière offre à la fois les avantages du matériau dur pour la réception de la pompe ou valve et la fixation sur le col et les avantages du matériau souple pour la maintien de la frette sur la bague. Il est possible que la frette ne vienne en contact qu'avec le second matériau souple. En variante, le premier matériau dur peut également venir en contact avec la frette.

Selon un premier mode de réalisation avantageux de l'invention, la jupe comprend plusieurs segments de matériau dur réalisés avec le premier matériau sensiblement dur et plusieurs segments de matériau souple réalisés avec le second matériau souple, les segments étant intercalés de manière à former une jupe continue. De préférence, les segments s'étendent axialement vers le bas à partir du plateau. Ainsi, les segments durs et souples sont disposés de manière alternée et continue, de sorte que les deux segments durs entourant un segment souple vont déformer par compression le segment souple lors du montage en force de la frette sur la jupe. La déformation des segments souples a pour conséquence de les déformer radialement vers l'extérieur en contact appuyé contre la paroi interne de la frette. On se sert donc des segments durs pour contraindre tangentiellement les segments souples et les pousser contre la frette.

Selon un mode de réalisation pratique, la bague comprend un corps principal réalisé avec le premier matériau sensiblement dur et un corps secondaire réalisé avec le second matériau souple, le corps principal formant les moyens de réception, le plateau et des segments de matériau dur, le corps secondaire formant des segments de matériau souple disposés chacun entre deux segments de matériau dur.

Selon un autre mode de réalisation de l'invention, la jupe est principalement réalisée avec le premier matériau sensiblement dur et comprend en outre un revêtement externe réalisé avec le second matériau souple, le revêtement externe venant en contact de la frette. Avantageusement, la bague comprend une douille qui s'étend vers le haut à partir du plateau, la douille est principalement réalisée avec le premier matériau sensiblement dur et comprend en outre un revêtement externe réalisé avec le second matériau souple, le revêtement externe venant en contact de la frette. Dans ce cas, le revêtement externe est déformé par compression radiale entre le matériau dur et la frette. On peut par exemple imaginer que les segments de matériau dur sont partiellement revêtus avec du matériau souple. On peut également imaginer une jupe continue en matériau dur qui est partiellement ou entièrement revêtue avec du matériau souple.

Selon une caractéristique commune à tous les modes de réalisation, le plateau peut être réalisé avec le premier matériau rigide et comprend en outre un joint de col réalisé avec le second matériau souple.

Selon un mode de réalisation très pratique, la bague peut être constituée d'un corps principal monobloc en matériau sensiblement dur et d'un corps secondaire monobloc en matériau souple, le corps secondaire étant avantageusement surmoulé sur le corps principal. On peut ainsi réaliser la bague de fixation sans difficulté supplémentaire autre que celle liée à la technique de surmoulage ou de bi-injection.

Selon une autre caractéristique intéressante de l'invention, le joint de col relie les segments de matériau souple entre eux de manière monobloc. Avantageusement, le joint de col et le revêtement externe sont reliés ensemble par au moins un pont qui traverse la jupe ou la douille. Ainsi, l'ensemble du matériau souple est relié de manière monobloc, de sorte que le moule n'a besoin que d'un seul point d'injection.

Selon un autre aspect intéressant de l'invention, la jupe comprend une extrémité inférieure libre qui est initialement évasée vers l'extérieur avant le montage de la frette sur la bague. Lorsque l'extrémité inférieure libre de la jupe est réalisée à la fois en matériau dur et en matériau souple de manière alternée, la déformation radiale vers l'intérieur de cette extrémité libre par la frette aura pour effet de déformer vers l'intérieur les segments durs qui vont réduire l'espace pour les segments souples qui auront alors pour effet d'appuyer très fortement contre la paroi interne de la frette, améliorant ainsi encore davantage la tenue de la frette sur la bague.

L'esprit de l'invention est de concentrer dans la bague toutes les qualités nécessaires à la réception de la pompe ou valve, à l'accrochage sur le col et à la tenue de la frette sur la frette, en jouant sur les qualités intrinsèques de matériaux constitutifs différents. Pour l'encliquetage et/ou l'ancrage, on se sert des qualités du matériau dur, et pour le serrage radial et le frottement, on se sert des qualités du matériau souple.

L'invention sera maintenant plus amplement décrite en référence aux dessins joints donnant à titre d'exemples non limitatifs deux modes de réalisation de la l'invention.

Sur les figures :
- les figures 1 à 5 représentent une bague de fixation réalisée selon un premier mode de réalisation de l'invention sous différentes vues,
- les figures 6a et 6b sont des vues en coupe transversale verticale à travers la bague de fixation des figures 1 à 5 respectivement en cours de montage et en position finale de montage sur un col de réservoir, et
- la figure 7 est une vue en coupe transversale verticale à travers une bague de fixation selon un second mode de réalisation de l'invention.

On se référera tout d'abord aux figures 1 à 6b pour décrire en détail la structure et les fonctions de la bague de fixation selon un premier mode de réalisation de l'invention. La bague B comprend de manière classique des moyens de réception 12 pour recevoir, par exemple par encliquetage, un organe de distribution P, tel qu'une pompe ou une valve. L'organe de distribution P peut par exemple comprendre une collerette d'encliquetage dont la forme est adaptée à celle des moyens de réception 12. Les moyens de réception 12 définissent également un trou de passage central 11 pour la tige d'actionnement de la pompe ou valve. Les moyens de réception 12 se prolongent sur la périphérie externe par un plateau radial 13 qui est destiné à être disposé au-dessus du bord supérieur du col C du réservoir R. Le plateau 13 a une configuration générale sous forme de disque. Le plateau se connecte sur sa périphérie externe à une jupe sensiblement cylindrique S qui s'étend vers le bas à partir du plateau. La jupe S présente un diamètre interne adapté à celui du col C du réservoir R, de manière à ce que la jupe puisse être montée autour du col C. La jupe comprend des moyens d'accrochage 20 qui se présentent sous la forme de profils saillants vers l'intérieur destinés à venir en prise sous un épaulement E formé par le col C. Dans ce premier mode de réalisation, les moyens d'accrochage 20 sont disposés à proximité de l'extrémité inférieure libre de la jupe. Il faut également remarquer que cette extrémité libre est évasée vers l'extérieur à l'état initial. Ceci est représenté sur la figure 6a. L'extrémité inférieure évasée est située sur le trajet axial de la frette 3 de sorte que la frette va déformer vers l'intérieur l'extrémité libre évasée de manière à pousser les moyens d'accrochage 20 sous l'épaulement E. Ceci est visible sur la figure 6b. Il s'agit là d'une conception tout à fait classique pour un dispositif de fixation utilisant une bague de fixation et une frette.

Comme visible sur les figures 6a et 6b, la frette 3 présente une configuration générale sensiblement cylindrique avec une section principale cylindrique 31 qui se prolonge à son extrémité supérieure par un rabat annulaire rentrant 32. Avantageusement, la paroi interne de la section cylindrique 31 est lisse, c'est-à-dire dépourvue de profils d'accrochage. La frette 3 est engagée à force autour de la jupe S de la bague B. La frette se déplace entre une position intermédiaire de montage représentée sur la figure 6a et une position finale de montage représentée sur la figure 6b. Sur la figure 6a, la frette n'est pas encore engagée autour des moyens d'accrochage 20, alors que ceci est le cas sur la figure 6b. On peut également voir que la frette a pour effet de déformer l'extrémité inférieure libre de la jupe S, et de ce fait d'engager définitivement les moyens d'accrochage 20 sous l'épaulement E du col C.

La bague de fixation B est réalisée en matière plastique par la technique d'injection moulage. Selon l'invention, la bague B est réalisée en deux matériaux plastiques différents, à savoir un premier matériau sensiblement dur M1 et un second matériau souple M2 qui est plus souple que le premier matériau M1. Ainsi, les deux matériaux se distinguent principalement par leur différence de dureté ou souplesse. Selon une caractéristique de l'invention, le second matériau souple M2 est destiné à venir en contact avec la frette 3 de manière à générer un contact intime qui augmente le frottement, et par conséquent le serrage radial. Au final, la tenue de la frette sur la bague est considérablement améliorée. Le contact entre la frette et la bague peut entièrement être assuré par le second matériau souple M2. En variante, le premier matériau M1 peut également venir en contact de la frette.

Dans ce premier mode de réalisation, le second matériau souple M2 forme trois segments de matériau souple 24 qui sont disposés entre trois segments de matériau dur 14. Les segments 14, 24 sont disposés de manière alternée en formant une jupe continue, c'est-à-dire dépourvue de fentes. On peut également dire que les fentes formées entre les segments de matériau dur 14 sont intégralement comblés par les segments souples 24. Ceci est visible sur les figures 1 à 5. Les moyens d'accrochage 20 peuvent être formés par les segments de matériau dur 14 et/ou les segments de matériau souple 24. L'extrémité inférieure libre est formée conjointement par les extrémités 15 des segments de matériau dur 14 et les extrémités 25 des segments de matériau souple 24. En variante préférentielle, les segments souples 24 sont plus courts que les segments durs 14, de sorte que l'extrémité inférieure libre est crénelée. Les segments de matériau souple 24 s'étendent à partir du plateau 13 vers le bas et se terminent au même niveau que les segments de matériau dur 14. Les segments de matériau dur 14 se raccordent à leurs extrémités supérieures directement au plateau 13, qui est réalisé avec le premier matériau dur M1, ainsi que les moyens de réception 12. Avantageusement, le plateau 13 est pourvu d'un joint de col 23 qui est également réalisé avec le second matériau souple M2. Avantageusement, le joint de col 23 est réalisé de manière monobloc avec les segments de matériau souple 24, comme on peut le voir sur la figure 5. La bague B est ainsi réalisée avec un corps principal 1 réalisé avec le premier matériau dur M1 et un corps secondaire 2 réalisé avec le second matériau souple M2. Le corps principal 1 forme les moyens de réception 12, le plateau 13 et les segments de matériau dur 14, alors que le corps secondaire 2 forme les segments de matériau souple 24 et le joint de col 23. Le corps principal 1 et le corps secondaire 2 peuvent être réalisés sous la forme de deux pièces séparées. De préférence, le corps principal et le corps secondaire sont réalisés de manière monobloc par surmoulage ou bi-injection. On peut par exemple surmouler le corps secondaire 2 sur le corps principal 1. Par conséquent, la figure 5 n'est pas réaliste pour une bague de fixation réalisée de manière monobloc, mais permet de mieux comprendre la stratégie de la bague.

Lorsque la bague B est dans la position représentée sur la figure 6a, elle n'est pratiquement soumise à aucune contrainte. En revanche, lorsque l'on abaisse la frette 3 autour de la bague B, la frette vient en serrage radial autour de la jupe S, qui est composée à la fois de matériau dur M1 et de matériau souple M2. Les segments de matériau dur 14 compriment alors les segments de matériau souple 24, qui en réaction se déforment vers l'extérieur en contact appuyé intime contre la paroi interne de la frette 3. Ce phénomène est encore plus important au niveau des extrémités inférieures 25 des segments de matériau souple 24 qui sont très fortement comprimés par les extrémités inférieures 15 des segments de matériau dur 14. On obtient ainsi une tenue considérable de la frette 3 sur la jupe S de la bague B.

On se référera maintenant à la figure 7 qui montre un second mode de réalisation de l'invention, qui peut toutefois être mis en oeuvre cumulativement avec le premier mode de réalisation des figures 1 à 6b. Dans ce second mode de réalisation, la bague B est principalement réalisée avec le premier matériau sensiblement dur M1 qui forme les moyens de réception 12, le plateau 13, la jupe S' et une douille 17. La bague comprend en outre un joint de col 23 qui est réalisé avec le second matériau souple M2. Le joint de col est disposé juste en dessous du plateau 13 à l'intérieur de la jupe S'. Selon l'invention, le second matériau souple M2 forme également un revêtement externe 24' qui s'étend partiellement ou totalement sur la paroi externe de la jupe S'. Ce revêtement externe 24' peut se présenter par exemple sous la forme de plusieurs bandes annulaires qui s'étendent autour de la jupe S'. Avantageusement, la douille 17 peut également être pourvue d'un revêtement externe 27 au niveau de sa paroi externe. Ce revêtement externe 27 peut avoir la même configuration que le revêtement externe 24' de la jupe S'. Pour pouvoir mouler conjointement l'ensemble des revêtements externes 24' et 27, ceux-ci sont reliés par une barrette d'injection 21 située au niveau du point d'injection Pi. D'autre part, le joint de col 23 peut être relié à cette barrette 21 par un ou plusieurs pont(s) de matière 22 qui traverse(nt) l'épaisseur de paroi de la jupe S' et/ou de la douille 17.

Bien que cela ne soit pas représenté, on peut imaginer la bague du premier mode de réalisation des figures 1 à 6b avec une douille 17 pourvue d'un revêtement externe réalisé avec le second matériau souple M2. De même, on peut imaginer que les segments de matériau dur 14 soient pourvus partiellement ou entièrement avec un revêtement externe du même type que le revêtement 24' de la jupe S'.

Dans le premier mode de réalisation, le second matériau souple M2 qui est appuyé en contact de la paroi interne de la frette est soumis à une compression tangentielle provenant du fait que les segments de matériau souple 24 sont disposés entre deux segments de matériau dur 14. Dans le second mode de réalisation de la figure 7, le matériau souple M2 qui forme les revêtements externes est déformé par compression radiale entre le matériau dur M1 et la frette 3. Dans un cas comme dans l'autre, le matériau souple M2 est appuyé fortement avec un contact intime étendu contre la paroi interne de la frette. On obtient ainsi une tenue considérablement améliorée de la frette 3 sur la bague de fixation. La tenue peut être encore améliorée en prévoyant des profils saillants ou creux au niveau de la paroi interne de la frette.

## Revendications

1. Dispositif de fixation pour fixer un organe de distribution (P), tel qu'une pompe ou une valve, sur un col (C) d'un réservoir (R), le dispositif comprenant :
- une bague de fixation (B) comprenant des moyens de réception (12) pour recevoir fixement l'organe de distribution (P), un plateau annulaire (13) destiné à exercer une pression axiale sur le col (C) et une jupe d'accrochage (S ; S') qui s'étend vers le bas à partir du plateau (13), la jupe (S ; S') comprenant des moyens d'accrochage (20) pour réaliser un accrochage autour du col (C), la bague (B) étant réalisée en deux matériaux plastiques différents, à savoir un premier matériau sensiblement dur (M1) et un second matériau souple (M2) qui est plus souple que le premier matériau (M1), et
- une frette (3) qui s'étend, en position finale de montage, autour de la jupe (S ; S') de la bague (B) avec un serrage radial,
**caractérisé en ce que** le second matériau souple (M2) vient en contact avec la frette (3).

2. Dispositif de fixation selon la revendication 1, dans lequel le premier matériau dur (M1) vient en contact avec la frette (3).

3. Dispositif de fixation selon l'une quelconque des revendications précédentes, dans lequel la jupe (S) comprend plusieurs segments de matériau dur (14) réalisés avec le premier matériau sensiblement dur (M1) et plusieurs segments de matériau souple (24) réalisés avec le second matériau souple (M2), les segments (14, 24) étant intercalés de manière à former une jupe continue.

4. Dispositif de fixation selon la revendication 3, dans lequel les segments (14, 24) s'étendent axialement vers le bas à partir du plateau (13).

5. Dispositif de fixation selon l'une quelconque des revendications précédentes, dans lequel la bague (B) comprend un corps principal (1) réalisé avec le premier matériau sensiblement dur (M1) et un corps secondaire (2) réalisé avec le second matériau souple (M2), le corps principal (1) formant les moyens de réception (12), le plateau (13) et des segments de matériau dur (14), le corps secondaire (2) formant des segments de matériau souple (24) disposés chacun entre deux segments de matériau dur (14).

6. Dispositif de fixation selon l'une quelconque des revendications précédentes, dans lequel la jupe (S') est principalement réalisée avec le premier matériau sensiblement dur (M1) et comprend en outre un revêtement externe (24') réalisé avec le second matériau souple (M2), le revêtement externe (24') venant en contact de la frette (3).

7. Dispositif de fixation selon l'une quelconque des revendications précédentes, dans lequel la bague (B) comprend une douille (17) qui s'étend vers le haut à partir du plateau (13), la douille (17) est principalement réalisée avec le premier matériau sensiblement dur (M1) et comprend en outre un revêtement externe (27) réalisé avec le second matériau souple (M2), le revêtement externe (27) venant en contact de la frette (3).

8. Dispositif de fixation selon l'une quelconque des revendications précédentes, dans lequel le plateau (13) est réalisé avec le premier matériau rigide et comprend en outre un joint de col (23) réalisé avec le second matériau souple (M2).

9. Dispositif de fixation selon l'une quelconque des revendications précédentes, dans lequel la bague (B) est constituée d'un corps principal monobloc (1) en matériau sensiblement dur (M1) et d'un corps secondaire monobloc (2) en matériau souple (M2), le corps secondaire (2) étant avantageusement surmoulé sur le corps principal (1).

10. Dispositif de fixation selon les revendications 3 et 8, dans lequel le joint de col (23) relie les segments de matériau souple (24) entre eux de manière monobloc.

11. Dispositif de fixation selon les revendications 3 et 6 ou 7, dans lequel le joint de col (23) et le revêtement externe (24', 27) sont reliés ensemble par au moins un pont (22) qui traverse la jupe (S') ou la douille (17).

12. Dispositif de fixation selon l'une quelconque des revendications précédentes, dans lequel la jupe (S) comprend une extrémité inférieure libre (15, 25) qui est initialement évasée vers l'extérieur avant le montage de la frette (3) sur la bague (B).

## Claims

1. A fastener device for fastening a dispenser member (P), such as a pump or a valve, on a neck (C) of a reservoir (R), the device comprising:
· a fastener ring (B) comprising: reception means (12) for receiving, in stationary manner, the dispenser member (P); an annular plate (13) for exerting axial pressure on the neck (C); and a fastener skirt (S; S') that extends downwards from the plate (13), the skirt (S; S') including fastener means (20) for fastening around the neck (C); the ring (B) being made of two different plastics materials, namely a substantially-hard first material (M1), and a flexible second material (M2) that is more flexible than the first material (M1) ; and
. a hoop (3) that, in the final assembled position, extends around the skirt (S; S') of the ring (B) with radial clamping;
the fastener device being **characterized in that** the flexible second material (M2) comes into contact with the hoop (3).

2. A fastener device according to claim 1, wherein the hard first material (M1) comes into contact with the hoop (3).

3. A fastener device according to any preceding claim, wherein the skirt (S) includes a plurality of hard-material segments (14) that are made of the substantially-hard first material (M1), and a plurality of flexible-material segments (24) that are made of the flexible second material (M2), the segments (14, 24) being interposed in such a manner as to form a continuous skirt.

4. A fastener device according to claim 3, wherein the segments (14, 24) extend axially downwards from the radial plate (13).

5. A fastener device according to any preceding claim, wherein the ring (B) comprises: a main body (1) that is made of the substantially-hard first material (M1) ; and a secondary body (2) that is made of the flexible second material (M2); the main body (1) forming the reception means (12), the plate (13), and hard-material segments (14); the secondary body (2) forming flexible-material segments (24) that are each arranged between two hard-material segments (14).

6. A fastener device according to any preceding claim, wherein the skirt (S') is made mainly with the substantially-hard first material (M1) and also includes an outer coating (24') that is made of the flexible second material (M2), the outer coating (24') coming into contact with the hoop (3).

7. A fastener device according to any preceding claim, wherein the ring (B) includes a bushing (17) that extends upwards from the plate (13), the bushing (17) is mainly made of the substantially-hard first material (M1) and also includes an outer coating (27) that is made of the flexible second material (M2), the outer coating (27) coming into contact with the hoop (3).

8. A fastener device according to any preceding claim, wherein the plate (13) is made of the rigid first material and also includes a neck gasket (23) that is made of the flexible second material (M2).

9. A fastener device according to any preceding claim, wherein the ring (B) is constituted by a one-piece main body (1) that is made of substantially-hard material (M1), and by a one-piece secondary body (2) that is made of flexible material (M2), the secondary body (2) advantageously being overmolded onto the main body (1).

10. A fastener device according to claim 3 and claim 8, wherein the neck gasket (23) connects the flexible-material segments (24) together as a single piece.

11. A fastener device according to claim 3 and claim 6 or claim 7, wherein the neck gasket (23) and the outer coating (24', 27) are connected together via at least one bridge (22) that passes through the skirt (S') or the bushing (17).

12. A fastener device according to any preceding claim, wherein the skirt (S) includes a free bottom end (15, 25) that initially flares outwards before the hoop (3) is assembled on the ring (B).

## Patentansprüche

1. Befestigungsvorrichtung zum Befestigen einer Ausgabeeinrichtung (P), wie eine Pumpe oder ein Ventil, auf einem Kragen (C) eines Behältnisses (R), wobei die Vorrichtung aufweist:
- einen Befestigungsring (B), der Aufnahmemittel (12) zum festen Aufnehmen der Ausgabeeinrichtung (P), eine ringförmige Platte (13) zum Ausüben eines axialen Drucks auf den Kragen (C) und einen Ankopplungsmantel (S; S'), der sich von der Platte (13) nach unten erstreckt, aufweist, wobei der Mantel (S; S') Ankopplungsmittel (20) aufweist, um eine Ankopplung um den Kragen (C) zu bewirken, wobei der Ring (B) aus zwei verschiedenen Kunststoffmaterialien gefertigt ist, und zwar aus einem ersten, etwas harten Material (M1) und einem zweiten, flexiblen Material (M2), welches flexibler ist als das erste Material (M1), und
- eine Bandage (3), die sich in ihrer endgültigen Montageposition mit einer radialen Klemmung um den Mantel (S; S') des Rings (B) erstreckt,
**dadurch gekennzeichnet, dass** das zweite, flexible Material (M2) mit der Bandage (3) in Kontakt kommt.

2. Befestigungsvorrichtung nach Anspruch 1, wobei das erste, harte Material (M1) mit der Bandage (3) in Kontakt kommt.

3. Befestigungsvorrichtung nach einem der vorhergehenden Ansprüche, wobei der Mantel (S) mehrere Segmente aus hartem Material (14), die aus dem ersten, etwas harten Material (M1) gefertigt sind, und mehrere Segmente aus flexiblem Material (24) aufweist, die aus dem zweiten, flexiblen Material (M2) gefertigt sind, wobei die Segmente (14, 24) so eingefügt sind, dass sie einen durchgängigen Mantel bilden.

4. Befestigungsvorrichtung nach Anspruch 3, wobei sich die Segmente (14, 24) von der Platte (13) axial nach unten erstrecken.

5. Befestigungsvorrichtung nach einem der vorhergehenden Ansprüche, wobei der Ring (B) einen Hauptkörper (1), der aus dem ersten, etwas harten Material (M1) gefertigt ist, und einen sekundären Körper (2) aufweist, der aus dem zweiten, flexiblen Material (M2) gefertigt ist, wobei der Hauptkörper (1) die Aufnahmemittel (12), die Platte (13) und Segmente aus hartem Material (14) bildet, und wobei der sekundäre Körper (2) Segmente aus flexiblem Material (24) bildet, die jeweils zwischen zwei Segmenten aus hartem Material (14) angeordnet sind.

6. Befestigungsvorrichtung nach einem der vorhergehenden Ansprüche, wobei der Mantel (S') hauptsächlich aus dem ersten, etwas harten Material (M1) gefertigt ist und des Weiteren eine äußere Umkleidung (24') aufweist, die aus dem zweiten, flexiblen Material (M2) gefertigt ist, wobei die äußere Umkleidung (24') mit der Bandage (3) in Kontakt kommt.

7. Befestigungsvorrichtung nach einem der vorhergehenden Ansprüche, wobei der Ring (B) eine Buchse (17) aufweist, die sich von der Platte (13) nach oben erstreckt, wobei die Buchse (17) hauptsächlich aus dem ersten, etwas harten Material (M1) gefertigt ist und des Weiteren eine äußere Umkleidung (27) aufweist, die aus dem zweiten, flexiblen Material (M2) gefertigt ist, wobei die äußere Umkleidung (27) mit der Bandage (3) in Kontakt kommt.

8. Befestigungsvorrichtung nach einem der vorhergehenden Ansprüche, wobei die Platte (13) aus dem ersten, starren Material gefertigt ist und des Weiteren eine Kragendichtung (23) aufweist, die aus dem zweiten, flexiblen Material (M2) gefertigt ist.

9. Befestigungsvorrichtung nach einem der vorhergehenden Ansprüche, wobei der Ring (B) aus einem einstückigen Hauptkörper (1) aus einem etwas harten Material (M1) und einem einstückigen sekundären Körper (2) aus flexiblem Material (M2) besteht, wobei der sekundäre Körper (2) vorteilhafterweise auf den Hauptkörper (1) aufgegossen oder aufgeformt ist.

10. Befestigungsvorrichtung nach den Ansprüchen 3 und 8, wobei die Kragendichtung (23) die Segmente aus flexiblem Material (24) einstückig miteinander verbindet.

11. Befestigungsvorrichtung nach den Ansprüchen 3 und 6 oder 7, wobei die Kragendichtung (23) und die äußere Umkleidung (24', 27) durch mindestens einen Steg (22), der den Mantel (S') oder die Buchse (17) durchdringt, miteinander verbunden sind.

12. Befestigungsvorrichtung nach einem der vorhergehenden Ansprüche, wobei der Mantel (S) ein unteres freies Ende (15, 25) aufweist, das zunächst vor Anbringung der Bandage (3) auf dem Ring (B) nach außen aufgeweitet ist.
